# FASCICULE DE BREVET EUROPEEN

(11) **EP 2 276 676 B1**
(45) Date de publication et mention de la délivrance du brevet: **31.12.2014**
(21) Numéro de dépôt: 09729086.0
(22) Date de dépôt: 11.03.2009
(51) Int. Cl.: B65D 49/04, B65D 51/18, B65D 49/00, B65D 47/40, B65D 41/62

(54) **DISPOSITIF D'IRREMPLISSABILITE ANTI-COULURE POUR GOULOT DE BOUTEILLE ET CAPSULE DE BOUCHAGE COMPOSITE COMPRENANT LEDIT DISPOSITIF**
FÜLLSPERR- UND AUSLAUFSCHUTZVORRICHTUNG FÜR FLASCHENHALS UND SOLCH EINE VORRICHTUNG ENTHALTENDE VERBUNDDICHTUNGSKAPPE
ANTI-FILLING ANTI-SPILL DEVICE FOR BOTTLENECK, AND COMPOSITE SEALING CAP INCLUDING SAID DEVICE

(30) Priorité: 11.03.2008 FR 0801314
(43) Date de publication de la demande: 26.01.2011
(73) Titulaire: Amcor Flexibles Capsules France, 92400 Courbevoie (FR)
(72) Inventeur: GRANGER, Jacques, F-33350 Sainte Terre (FR); BOURREAU, Jean-Marie, F-24700 Le Pizou (FR)
(74) Mandataire: Gernet, Samuel Andreas
(86) Numéro de dépôt international: PCT/FR2009/000248
(87) Numéro de publication internationale: WO 2009/122028

(56) Documents cités:
- WO-A-00/75033
- WO-A-2006/134263
- GB-A- 466 474
- GB-A- 1 276 619
- US-A- 3 067 897

## Description

L'invention concerne le domaine des capsules de bouchage, en particulier celui des capsules de bouchage anti-fraude pour le conditionnement de produits liquides de grande valeur ou de grande renommée, typiquement dans le domaine des vins, des alcools, liqueurs ou encore spiritueux. Elle concerne plus particulièrement les capsules de bouchage pour bouteilles contenant des boissons à forte teneur en alcool, dont la concentration en sucres est assez élevée et pour lesquelles le stockage horizontal avant et après première ouverture est susceptible de présenter quelques problèmes lorsqu'elles sont munies d'un dispositif d'irremplissabilité.

On connaît déjà un grand nombre de brevets qui décrivent des capsules composites comprenant une coque métallique et munies d'un dispositif assurant une fonction d'anti-fraude ou d'irremplissabilité. Ce dispositif, appelé dispositif d'irremplissabilité, présente un axe qui coïncide avec l'axe du goulot de la bouteille lorsqu'il est monté sur la bouteille. Il comprend un clapet anti-retour, se présentant sous la forme d'une chambre enfermant une pièce mobile, un conduit axial de distribution situé au-dessus de ladite chambre et des moyens de fixation sensiblement irréversible sur le goulot de la bouteille. Une fois le dispositif fixé sur le goulot de la bouteille, la chambre sépare le conduit axial de distribution de l'intérieur de la bouteille. La chambre comprend typiquement une paroi sensiblement axiale dont l'extrémité inférieure est solidaire d'une lèvre inférieure délimitant un orifice inférieur et formant siège à ladite pièce mobile. L'extrémité supérieure de la chambre est occupée par une paroi transversale ajourée pour permettre le passage du liquide vers le conduit axial de distribution. La pièce mobile, qui en général possède un disque obturateur ou se présente sous la forme d'une bille, vient, lorsque la bouteille est maintenue verticale et droite, se plaquer par gravité contre ladite lèvre inférieure et obture ainsi l'orifice inférieur en empêchant le remplissage de la bouteille par l'extérieur. Par contre, lorsque la bouteille est inclinée en vue de verser ledit liquide, la pièce mobile a tendance à se séparer axialement du siège qui délimite l'orifice inférieur, ce qui libère ce dernier et permet le passage du liquide de l'intérieur de la bouteille vers l'extérieur.

La fixation du dispositif d'irremplissabilité sur le goulot est en général effectuée soit par enfoncement à l'intérieur du goulot, une paroi cylindrique - pouvant être la paroi sensiblement axiale de la chambre - étant munie extérieurement d'au moins une ailette annulaire coopérant avec la paroi interne du goulot (disposition "in-bore"), soit par chevauchement du buvant du goulot à l'aide d'une jupe de fixation munie d'un crochet ou d'un bourrelet typiquement annulaire, fixé sur ladite jupe et coopérant avec la zone d'accrochage de la contre-bague (disposition "out-bore"). De nombreux documents décrivent des dispositifs d'irremplissabilité. On peut citer par exemple EP 1 100 727, décrivant un dispositif "out bore" avec verseur et FR 2 406 578 décrivant un dispositif "in bore". La demande internationale WO2006/134263 déposée par la demanderesse décrit un grand nombre de dispositifs d'irremplissabilité, de types "in bore" et "out bore". Ces dispositifs comprennent par ailleurs, au-dessus de la chambre, un conduit axial de distribution muni d'une paroi transversale supplémentaire, également ajourée et faisant office de moyen de protection de ladite chambre: tout en laissant passer le liquide contenu dans la bouteille, elle empêche l'accès à la partie supérieure de la chambre et ne peut permettre cet accès qu'après endommagement irréversible, de sorte que l'on peut déceler à coup sûr toute tentative de manipulation du clapet anti-retour en vue de remplir à nouveau et frauduleusement la bouteille.

Les demandes de brevet GB 466 474, WO 00/75033 et GB 1 276 619 décrivent divers dispositifs d'irremplissabilité comprenant une tige axiale mobile, dont le déplacement axial est limité entre une position basse et une position haute, qui est associée à un obturateur de telle sorte que, lorsque ladite tige axiale mobile se trouve en position basse, ledit obturateur obture un orifice qui est ménagé dans la chambre et empêche ainsi, même lorsque ladite bouteille est maintenue horizontalement, l'écoulement du liquide. Ces dispositifs ne comportent pas de paroi transversale empêchant l'accès à la partie supérieure de la chambre.

On constate des problèmes de collage de la pièce mobile contre la paroi de la chambre sur des bouteilles munies de telles capsules et contenant des boissons fortement alcoolisées, dont la teneur en sucres est élevée, en particulier lorsque lesdites bouteilles ont dû être stockées à l'horizontale. Le collage de la pièce mobile contre la paroi de la chambre altère le fonctionnement du dispositif d'irremplissabilité, plus particulièrement lorsque ce dernier est muni d'un disque obturateur dont l'inertie est plus faible que celle d'une bille alors que la surface de contact avec la paroi de la chambre est souvent plus importante.

De plus, pour que certaines boissons comme les vodkas soient avantageusement servies à basse température, on entrepose les bouteilles dans des réfrigérateurs et, l'espace y étant limité, on est souvent obligé d'entreposer les bouteilles horizontalement. Malgré la présence de moyens d'étanchéité typiquement disposés contre le buvant de la bouteille, et éventuellement contre le conduit axial ou le buvant du dispositif d'irremplissabilité, on constate qu'un long maintien de la bouteille en position horizontale peut conduire à des pertes en boisson alcoolisée, se traduisant également non seulement par des coulures le long de la bouteille mais aussi, lors du dévissage de la capsule, par une projection d'une partie de l'alcool piégé dans la chambre du dispositif d'irremplissabilité, en particulier lorsque la bouteille sortie du réfrigérateur est restée un certain temps à température ambiante avant le dévissage de la capsule.

La demanderesse a donc cherché à mettre au point une capsule composite de bouchage munie d'un dispositif d'irremplissabilité qui reste efficace après un stockage plus ou moins long à l'horizontale, même après première ouverture, à savoir qu'il en résulte d'une part une dégradation de la fonction irremplissabilité en raison d'un collage rédhibitoire de la pièce mobile sur la paroi de la chambre ni d'autre part une perte de la boisson contenue dans la bouteille par fuite, coulure ou projection lors du dévissage de la capsule.

Un premier objet selon l'invention est un dispositif d'irremplissabilité destiné à être fixé de manière irréversible au goulot d'une bouteille destinée à contenir un liquide et à être fermée par une capsule de bouchage, ledit dispositif comprenant des moyens de fixation sensiblement irréversible dudit dispositif d'irremplissabilité sur ledit goulot, une chambre comprenant une lèvre inférieure entourant un orifice inférieur faisant communiquer l'intérieur de la bouteille avec la chambre et emprisonnant une pièce mobile qui forme clapet en coopérant avec ladite lèvre inférieure, et un conduit axial de distribution situé au-dessus de ladite chambre. Ce dispositif comprend également une tige axiale mobile, solidaire du dispositif d'irremplissabilité, dont le déplacement axial par rapport audit dispositif est limité entre une position basse et une position haute, et au moins un obturateur coopérant avec ladite tige axiale mobile de telle sorte que lorsque ladite tige axiale mobile se trouve en position basse, ledit obturateur obture un orifice qui est ménagé dans ladite chambre et empêche, même lorsque ladite bouteille est maintenue horizontalement l'écoulement du liquide.

La description effectuée ci-dessus suit la convention habituelle selon laquelle le dispositif est placé sur la bouteille alors que celle-ci est maintenue verticale et debout: le conduit axial de distribution est au-dessus de la chambre en ce sens qu'il se situe entre la chambre et l'extérieur de la bouteille. L'orifice inférieur est situé en partie basse de la chambre en ce sens qu'il est situé du côté de l'intérieur de la bouteille.

Le dispositif selon invention comprend d'une part une pièce mobile formant clapet en coopérant avec la lèvre inférieure de la chambre qui entoure l'orifice inférieur et d'autre part un obturateur destiné à obturer un orifice ménagé dans la chambre. Dans le cadre de l'invention, il est possible que les termes "pièce mobile" et "obturateur" désignent une seule et même pièce et que "orifice inférieur" et "orifice." désignent un seul et même orifice. Mais d'autres modes de réalisation selon invention, préférés, peuvent présenter une pièce mobile et un obturateur distincts, coopérant avec des orifices distincts. Dans ce dernier cas, le déplacement de la tige étant axial, il est avantageux que ledit obturateur et ledit orifice coopèrent sous l'effet direct du mouvement axial de la tige mobile axiale, c'est-à-dire que l'obturateur soit attaché à la tige mobile axiale ou directement entraîné par celle-ci et que l'orifice soit ménagé sur une paroi transversale de la chambre, par exemple sur sa paroi supérieure.

Le dispositif d'irremplissabilité comprend au moins une paroi transversale, certes ajourée pour laisser passer le liquide, mais qui empêche un accès direct, à partir de l'extérieur, à la pièce mobile. Ce peut être la paroi supérieure de la chambre ou, comme signalé dans WO2006/134263, une paroi de protection. Nous appellerons par la suite "paroi transversale supérieure", la paroi transversale du dispositif, ménagée dans le conduit axial de distribution ou appartenant à la chambre, qui est exposée à l'extérieur lorsque la bouteille est décapsulée.

Comme ladite tige axiale est appelée à entrer en contact avec une protubérance, également axiale, de la capsule, il faut ménager sur la paroi transversale supérieure du dispositif d'irremplissabilité un alésage pour laisser passer ladite protubérance. Cet alésage sert également de maintien à la tige mobile axiale et est toujours obturé par la tige mobile axiale, même en position basse. Selon l'invention , cet alésage doit être occupé toujours partiellement par ladite tige mobile axiale: même en position haute, l'extrémité supérieure de celle-ci ne doit pas dépasser de la surface supérieure de la paroi transversale supérieure.

Avantageusement, la tige axiale mobile est maintenue en position basse lorsqu'une capsule de fermeture est fixée sur le goulot, typiquement par vissage. Pour ce faire, la tige axiale est positionnée dans ledit dispositif d'irremplissabilité de telle sorte que son extrémité supérieure est mise en contact avec une protubérance solidaire de la capsule de fermeture et est entraînée par celle-ci jusqu'à sa position basse, atteinte lorsque ladite capsule est fixée sur le goulot, c'est-à-dire, typiquement, complètement vissée sur ledit goulot.

La tige est solidaire du dispositif d'irremplissabilité mais elle peut effectuer un déplacement axial limité par rapport à celui-ci. Elle est dite "axiale" en ce sens qu'elle est orientée parallèlement à l'axe du dispositif et qu'elle se déplace parallèlement à cet axe. Avantageusement, la tige mobile axiale est unique, son axe coïncidant avec l'axe du dispositif et se déplaçant le long de l'axe du dispositif. Sinon, il est préférable de munir le dispositif d'une pluralité de tiges axiales mobiles régulièrement réparties autour de l'axe. Par la suite, pour faciliter la description, nous la supposerons unique et centrale. Avantageusement, le dispositif est muni d'au moins un moyen de maintien de la tige lui permettant de se déplacer suivant son axe. Ce moyen peut être une paroi axiale au sein de laquelle la tige axiale mobile peut coulisser. Il peut s'agir d'un alésage axial ménagé dans.une paroi transversale du dispositif d'irremplissabilité ou encore de l'alésage d'un manchon axial rendu solidaire du dispositif, par exemple à l'aide de bras de fixation.

En effet, comme la protubérance de la capsule doit avoir une section suffisamment grande pour assurer un appui efficace sur la tige mobile axiale, l'alésage ménagé dans la paroi transversale supérieure a un diamètre assez grand, ce qui laisse le passage à une tige, typiquement un trombone déplié, qui peut facilement atteindre la pièce mobile et la déplacer de son siège, permettant ainsi un nouveau remplissage (frauduleux) de la bouteille. Il faut donc éviter que ce passage soit libre lorsque la bouteille est décapsulée et le meilleur moyen est de laisser l'extrémité supérieure de la tige axiale mobile occuper ce passage, même lorsque ladite tige axiale mobile se trouve en position basse. D'autre part, la tige doit pouvoir ne pas déborder de la paroi transversale supérieure pour éviter que l'extrémité débordante de la tige mobile axiale puisse être facilement saisie de l'extérieur pour entraver son déplacement axial et ainsi empêcher un bon fonctionnement de l'obturateur.

L'alésage ménagé dans ladite paroi transversale supérieure doit donc avoir une hauteur importante, supérieure à la course axiale de la tige axiale mobile. Comme il est inutile que la paroi transversale supérieure soit trop épaisse, on fixe avantageusement sur ladite paroi transversale supérieure une paroi axiale ou cheminée axiale, faisant office de moyen de maintien de ladite tige axiale mobile, dont la hauteur est supérieure à l'amplitude limitée du déplacement de la tige. De préférence, ladite cheminée s'étend vers le bas, de façon à ne pas dépasser la surface supérieure de la paroi transversale supérieure. La tige axiale mobile est avantageusement munie d'un épaulement faisant butée axiale coopérant avec l'extrémité basse de ladite cheminée. Elle est placée dans le dispositif d'irremplissabilité de telle sorte qu'en position basse, la distance d entre ledit épaulement et ladite extrémité basse de la cheminée est inférieure à la distance D séparant l'extrémité supérieure de ladite tige axiale mobile et l'extrémité haute de ladite cheminée.

Avantageusement, ladite tige axiale mobile est maintenue et guidée par un deuxième moyen de maintien, typiquement une deuxième paroi axiale distante de la première, portée par la paroi transversale supérieure. Dans le cas où cette dernière est une paroi de protection comme dans WO2006/134263, on peut ménager la deuxième paroi axiale sur la paroi supérieure de la chambre.

Dans une modalité préférée, le dispositif d'irremplissabilité comprend une pièce mobile, sous forme de bille, distincte de l'obturateur, qui est un disque solidaire de la tige venant en appui sur la périphérie de la paroi supérieure de la chambre. Comme le disque a une tendance un peu plus forte que la bille à adhérer contre son siège, on aménage l'extrémité inférieure de la tige de telle sorte qu'elle reste toujours à l'intérieur de la chambre, distante de la bille, lorsqu'elle est en position basse d'une certaine valeur, typiquement au moins le rayon de la bille, de préférence au moins le diamètre de la bille, de façon à ce que lorsque la bille se détache de son siège, elle vienne frapper ladite extrémité avec une énergie suffisante pour aider, via la tige, le disque à se détacher de son siège.

Un autre objet de l'invention est l'ensemble d'une capsule de bouchage et d'un dispositif d'irremplissabilité tel que décrit ci-dessus, dans lequel ladite capsule de bouchage est munie d'une protubérance axiale et dans lequel ladite tige axiale est placée dans ledit dispositif de telle sorte que son extrémité supérieure est mise en contact avec ladite protubérance et est entraînée par celle-ci vers sa position basse, typiquement par vissage, lors de la fixation de ladite capsule sur ledit goulot.

Un autre objet de l'invention est une capsule de bouchage composite comprenant une capsule de bouchage et un dispositif d'irremplissabilité selon l'invention, l'ensemble étant destiné à être assemblé et fixé au goulot d'une bouteille lors du capsulage de ladite bouteille, caractérisé en ce que ledit dispositif d'irremplissabilité est muni d'un moyen de fixation sensiblement irréversible sur ledit goulot et d'un moyen de solidarisation temporaire coopérant avec un moyen de solidarisation temporaire de ladite capsule et en ce que ladite capsule est munie d'une protubérance axiale, la tige axiale mobile dudit dispositif d'irremplissabilité étant placée dans ledit dispositif de telle sorte que son extrémité supérieure est mise en contact avec ladite protubérance et est entraînée par celle-ci de telle sorte qu'elle atteint sa position basse lorsque ladite capsule bouche ledit goulot. Typiquement, lesdits moyens de solidarisation sont des filets de vissage complémentaires et la tige mobile se trouve dans sa position basse lorsque ladite capsule est complètement vissée sur le dispositif d'irremplissabilité.

Ladite capsule de bouchage comprend avantageusement une coque métallique munie d'une tête et d'une jupe métallique comprenant deux parties séparées par une ligne d'affaiblissement: une partie inférieure destinée à rester solidaire du goulot de la bouteille, par exemple à la suite d'un sertissage sur la contre-bague au cours du capsulage, et une partie supérieure destinée à être séparée dudit dispositif d'irremplissabilité et par conséquent de la bouteille, après rupture de la ligne d'affaiblissement. Après rupture de la ligne d'affaiblissement, ladite partie supérieure comprend les moyens de solidarisation temporaire avec le dispositif d'irremplissabilité qui a été ancré sur le goulot de la bouteille: elle constitue ainsi une capsule de bouchage conventionnelle amovible qui peut être utilisée pour reboucher le récipient après première ouverture. Selon certains modes de réalisation, la partie supérieure est directement munie du moyen de solidarisation temporaire complémentaire de celui du dispositif d'irremplissabilité, typiquement un filet de vissage. Selon d'autres modes de réalisation, la capsule comprend un insert fixé à l'intérieur de la coque métallique muni dudit moyen de solidarisation temporaire.

Avantageusement, la capsule comprend un insert-obturateur, typiquement fixé sur la face inférieure de la tête de la coque métallique, muni de ladite protubérance axiale qui entraîne ladite tige axiale mobile vers sa position basse et la maintient dans cette position tant que la capsule bouche le goulot, c'est-à-dire, typiquement, tant qu'elle est vissée à fond sur ledit goulot.

Dans les configurations dites "out-bore", lesdits moyens de solidarisation temporaire sont utilisés dans un premier temps pour assembler les éléments de la capsule composite, avant sa mise en place sur le goulot de la bouteille et encapsulage et dans un deuxième temps pour fixer temporairement la capsule de bouchage conventionnelle résultant de la rupture de la ligne d'affaiblissement. Dans les configurations dites "in-bore", le dispositif d'irremplissabilité étant enfoncé à l'intérieur du goulot de la bouteille ne peut aisément être lui-même muni des moyens de fixation temporaire de la capsule de bouchage. Dans ce cas, ces moyens de fixation temporaire de la capsule se trouvent avantageusement sur un insert et la fonction de solidarisation temporaire entre la capsule et le dispositif d'irremplissabilité est avantageusement remplie par ladite protubérance axiale, avec, par exemple, son extrémité qui coopère avec un bourrelet annulaire ménagé au sommet de la cheminée ou de l'alésage de la paroi transversale supérieure.

La présente invention sera mieux comprise à l'étude de modes de réalisation pris à titre d'exemples nullement limitatifs et illustrés par les dessins annexés, parmi lesquels:
- la figure 1 représente schématiquement en coupe diamétrale une capsule de bouchage et un premier dispositif d'irremplissabilité selon l'invention;
- la figure 2 représente schématiquement en coupe diamétrale une capsule de bouchage et un autre dispositif d'irremplissabilité selon l'invention, muni d'une paroi transversale de protection placée au-dessus de la paroi supérieure de la chambre;
- la figure 3 illustre, en coupe diamétrale pour le dispositif d'irremplissabilité et en demi-coupe diamétrale pour la coque, une capsule de bouchage composite selon l'invention, le dispositif d'irremplissabilité étant de type "out-bore".
- la figure 4 illustre incomplètement une autre capsule de bouchage composite selon l'invention, avec un dispositif d'irremplissabilité de type "in-bore" et l'insert-obturateur de la capsule: la demi-coupe diamétrale à droite représente le dispositif lorsque la capsule de bouchage n'est pas vissée et la demi-coupe diamétrale à gauche représente le dispositif lorsque la capsule de bouchage est vissée.
   - la figure 5 illustre incomplètement, en coupe diamétrale, une autre capsule de bouchage composite selon l'invention, avec un dispositif d'irremplissabilité de type "out-bore" et un insert-obturateur.

### EXEMPLES DE REALISATION

### EXEMPLE 1 (FIGURES 1 ET 2)

Les figures 1 et 2 illustrent deux exemples où les termes "pièce mobile" et "obturateur" désignent une seule et même pièce et où "orifice inférieur" et "orifice" désignent un seul et même orifice.

La figure 1 représente un dispositif d'irremplissabilité **3** destiné à être fixé de manière irréversible au goulot **40** d'une bouteille. Ce dispositif présente un axe de symétrie **60** qui coïncide avec l'axe du goulot lorsqu'il est monté sur ledit goulot. Il comprend des moyens de fixation sensiblement irréversible **360** sur ledit goulot, une chambre **300** comprenant une paroi latérale **33** et une lèvre inférieure **330** entourant un orifice inférieur **331** faisant communiquer l'intérieur de la bouteille avec la chambre et emprisonnant une pièce mobile **50** qui forme clapet en coopérant avec ladite lèvre inférieure, et un conduit axial de distribution **39** situé au-dessus de ladite chambre. Il comprend également une tige axiale mobile **100,** solidaire dudit dispositif, dont le déplacement axial par rapport audit dispositif est limité entre une position basse et une position haute. La pièce mobile **50** joue le rôle d'un d'obturateur 8 qui coopère avec ladite tige axiale mobile de telle sorte que lorsque ladite tige axiale mobile se trouve dans la position basse illustrée en figure 1, son extrémité basse **101** vient en appui sur la pièce mobile qui obture l'orifice **340** qui coïncide avec l'orifice inférieur **331,** de sorte qu'il empêche l'écoulement du liquide, même lorsque la bouteille est maintenue horizontale.

Une capsule de bouchage **210** est munie d'un filet de vissage **214** complémentaire du filet **37** ménagé sur une paroi extérieure du dispositif d'irremplissabilité. La tige axiale **100** est positionnée dans ledit dispositif de telle sorte que son extrémité supérieure **103** est mise en contact avec une protubérance 25 solidaire de la capsule **210** et est entraînée par celle-ci vers sa position basse en fin de vissage de ladite capsule sur ledit goulot. La tige axiale peut effectuer un déplacement axial d limité. Le dispositif 3 est muni d'un moyen de maintien de la tige lui permettant de se déplacer suivant son axe: il s'agit d'un alésage axial 309 ménagé dans une cheminée **308** solidaire de la paroi supérieure **301** de la chambre **300.**

La tige axiale mobile **100** est munie d'un épaulement **102** faisant butée axiale coopérant avec l'extrémité basse **307** de ladite cheminée. Elle est placée dans le dispositif d'irremplissabilité **3** de telle sorte qu'en position basse, la distance **d** entre ledit épaulement **102** et ladite extrémité basse **307** de la cheminée **308** est inférieure à la distance **D** séparant l'extrémité supérieure **103** de ladite tige axiale mobile **100** et l'extrémité haute **306** de ladite cheminée.

Ainsi, cet alésage **39** est toujours occupé par la tige mobile axiale **100,** même lorsque celle-ci se trouve en position basse. Par ailleurs, même en position haute, l'extrémité supérieure **103** de cette tige axiale mobile ne déborde pas de la surface de la paroi supérieure **301** de la chambre **300** qui est ici la paroi transversale supérieure du dispositif **3,** exposée à l'extérieur lorsque la bouteille est décapsulée.

La figure 2 illustre un exemple légèrement différent de celui de la figure 1. Dans cet exemple, la pièce mobile **50** qui fait toujours office d'obturateur **8** mais la paroi supérieure **301** de la chambre **300** est surmontée par une paroi transversale supérieure **6,** jouant typiquement le rôle de la paroi de protection ajourée décrite dans la demande WO2006/001328. Cette paroi transversale supérieure **6** est munie d'une cheminée **68** présentant un alésage **69** au travers duquel coulisse la tige **100.** La tige axiale mobile **100** est munie d'un épaulement **102** faisant butée axiale coopérant avec la surface inférieure **303** de la paroi supérieure **301** de la chambre. Elle est placée dans le dispositif d'irremplissabilité de telle sorte qu'en position basse, la distance **d** entre ledit épaulement **102** et ladite surface inférieure **303** de la paroi supérieure **301** est inférieure à la distance **D** séparant l'extrémité supérieure **103** de ladite tige axiale mobile **100** et l'extrémité haute **66** de la cheminée 68.

### EXEMPLE 2 (FIGURE 3)

Dans cet exemple et dans les suivants, la pièce mobile et l'obturateur sont distincts et coopèrent avec des orifices distincts: l'obturateur **8'** est attaché à la tige mobile axiale **100'** et l'orifice **340'** est ménagé sur la paroi supérieure **301'** de la chambre **300'.**

Le dispositif d'irremplissabilité **3'** est de type "out-bore". Il comprend un moyen de fixation sensiblement irréversible, en l'occurrence un crochet annulaire de fixation **360'.** Il comprend une chambre **300'** avec une paroi latérale **33'** et une lèvre inférieure **330'** entourant un orifice inférieur **331'** et emprisonnant une pièce mobile **50'.** Un conduit axial de distribution **39'** est situé au-dessus de la chambre. Il comprend également une tige axiale mobile **100'.** Lorsque celle-ci se trouve dans la position basse illustrée en figure 3, l'obturateur **8'** vient en appui sur la partie périphérique de la paroi supérieure **301'** de la chambre **300'** et obture l'orifice **340'.**

La tige axiale **100'** est placée dans ledit dispositif de telle sorte que son extrémité supérieure **103'** est mise en contact avec une protubérance **25** solidaire de la capsule de fermeture **2** et est entraînée par celle-ci vers sa position basse en fin de vissage. La tige axiale peut effectuer un déplacement axial limité. Le dispositif **3'** est muni d'un moyen de maintien de la tige lui permettant de se déplacer suivant son axe: il s'agit d'un alésage axial **69'** ménagé dans une cheminée **68'** solidaire de la paroi transversale supérieure 6', laquelle, dans le cas présent, est bombée et se présente sous la forme d'une grille.

La tige axiale mobile **100'** est munie d'un épaulement **102'** faisant butée axiale coopérant avec l'extrémité basse **67'** de ladite cheminée. Elle est placée dans le dispositif d'irremplissabilité **3'** de telle sorte qu'en position basse, la distance entre ledit épaulement 102' et ladite extrémité basse **67'** de la cheminée **68'** est inférieure à la distance séparant l'extrémité supérieure **103'** de ladite tige axiale mobile **100'** et l'extrémité haute **66'** de ladite cheminée.

Sur la partie gauche de la figure 3, on peut voir un exemple de capsule de bouchage composite **1** résultant de l'assemblage du dispositif d'irremplissabilité **3'**et d'une capsule de bouchage **2.** L'ensemble est rendu solidaire grâce à la coopération des filets **204** et **37'.** Il est destiné à être assemblé et fixé au goulot d'une bouteille lors du capsulage de ladite bouteille, où i est emmanché autour du goulot puis enfoncé de sorte que le crochet annulaire **360'** se plie en passant autour de la bague de verrerie, son extrémité se relâchant élastiquement après ledit passage et se trouvant ainsi piégée par la contre-bague. La capsule est munie d'un insert-obturateur **21,** lui-même muni d'une protubérance axiale **25.** La tige axiale mobile **100'** est placée dans le dispositif **3'** de telle sorte que son extrémité supérieure **103'** est mise en contact avec ladite protubérance et est entraînée par celle-ci vers sa position basse lorsque ladite capsule est complètement vissée sur ledit dispositif d'irremplissabilité.

La capsule de bouchage **2** comprend une coque métallique **20** munie d'une tête et d'une jupe métallique **200** et comprend deux parties séparées par une ligne d'affaiblissement **201:** une partie inférieure **203** destinée à rester solidaire du goulot de la bouteille et une partie supérieure **202** destinée à être séparée dudit dispositif d'irremplissabilité après rupture de la ligne d'affaiblissement **201.** Après rupture de la ligne d'affaiblissement, ladite partie supérieure constitue une capsule de bouchage conventionnelle amovible.

Le dispositif d'irremplissabilité **3'** résulte de l'assemblage d'une partie basse **30',** qui porte la chambre **300'** et les moyens de solidarisation irréversible **360'** sur le goulot et d'une partie haute **31'** qui porte la paroi transversale supérieure **6'** qui sert de paroi de protection. Ces parties sont maintenues solidaire par le biais de moyens d'encliquetage et par celui de deux zones serties **206.0** et **206.1** de la jupe métalliques, déformées l'une au niveau d'une gorge ménagée dans la partie basse 30' et l'autre dans la partie haute **31'.**

La tige axiale mobile **100'** est également maintenue et guidée par un deuxième moyen de maintien **309':** il s'agit d'un alésage porté par la partie centrale **302'** de la paroi supérieure **301'** de la chambre **300'.**

La pièce mobile **50',** est une bille distincte de l'obturateur **8',** qui est un disque, attaché à la tige **101'** perpendiculairement à son axe et venant en appui sur la périphérie de la paroi supérieure **301'** de la chambre **300'.** Comme le disque a une tendance un peu plus forte que la bille à adhérer contre son siège, on aménage l'extrémité inférieure **101'** de la tige de telle sorte qu'elle reste toujours à l'intérieur de la chambre, distante de la bille, lorsqu'elle est en position basse, d'une valeur correspondant au minimum au rayon de la bille, de façon à ce que lorsque la bille se détache de son siège, elle vienne frapper ladite extrémité avec une énergie suffisante pour aider, via la tige, le disque à se détacher de son siège.

### EXEMPLE 3 (FIGURE 4)

Ici aussi, l'obturateur **8"** est attaché à la tige mobile axiale **100"** et l'orifice **340"** est ménagé sur la paroi supérieure **301"** de la chambre **300".**

Le dispositif d'irremplissabilité **3"** est de type "in-bore". Il comprend des moyens de fixation sensiblement irréversible, qui sont ici un ensemble d'ailettes circulaires flexibles **360"** ménagées sur la surface extérieure de la paroi transversale du conduit axial de distribution **39"** et destinées à coopérer avec l'intérieur du goulot, de manière à assurer une liaison ferme et étanche entre le dispositif **3"** et le goulot. Il comprend une chambre **300"** avec une lèvre inférieure **330"** entourant un orifice inférieur **331"** et emprisonnant une pièce mobile **50".** Il comprend également une tige axiale mobile **100".** Lorsque celle-ci se trouve dans la position basse illustrée en partie gauche de la figure 4, l'obturateur 8" vient en appui sur la partie périphérique de la paroi supérieure **301"** de la chambre **300"** et obture l'orifice **340".**

La tige axiale **100"** est placée de telle sorte que son extrémité supérieure **103"** est mise en contact avec une protubérance **25** solidaire de la capsule de fermeture et est entraînée par celle-ci vers sa position basse en fin de vissage. Elle peut effectuer un déplacement axial limité. Le dispositif **3"** est muni d'un alésage axial **69"** ménagé dans une cheminée **68"** solidaire de la paroi transversale supérieure **6",** laquelle est ici bombée et se présente sous la forme d'une grille. La tige axiale mobile **100"** est munie d'un épaulement **102"** faisant butée axiale coopérant avec l'extrémité basse **67"** de ladite cheminée. Elle est placée dans le dispositif d'irremplissabilité 3" de telle sorte qu'en position basse, la distance entre ledit épaulement et ladite extrémité basse de la cheminée est inférieure à la distance séparant l'extrémité supérieure **103"** de ladite tige axiale mobile **100"** et l'extrémité haute **66"** de ladite cheminée.

Le dispositif **3"** comprend également une lèvre flexible **350"** faisant office de verseur. Cette lèvre s'enfonce sous l'effet de la capsule lorsque celle-ci est vissée sur le goulot de la bouteille. Sur la partie gauche de la figure 4, on peut voir l'insert-obturateur **21",** solidaire de la capsule incomplètement représentée, en position enfoncée. L'extrémité de la protubérance **25,** qui est fixée audit insert-obturateur **21",** vient au contact de l'extrémité supérieure **103"** de la tige **100"** et enfonce celle-ci en l'entraînant vers sa position basse, où l'obturateur **8"** vient obturer l'orifice **340".**

Par le biais d'une coopération entre le bourrelet annulaire 37" situé en haut de la cheminée **66"** et l'extrémité fourchue **214"** de ladite protubérance axiale 25, cette dernière remplit également une fonction de solidarisation temporaire entre la capsule et le dispositif d'irremplissabilité.

### EXEMPLE 4 (FIGURE 5)

Le dispositif d'irremplissabilité **3"'** de cet exemple est proche de celui de l'exemple 2. Il en diffère par le fait que la tige **100"'** est prolongée de telle sorte qu'en position basse, non seulement l'obturateur **8"'** vient en appui sur la partie périphérique de la paroi supérieure **301"'** de la chambre **300"'** pour obturer l'orifice **340"'** mais également l'extrémité inférieure **101"'** de ladite tige vient en appui sur la pièce mobile **50"',** laquelle vient se plaquer sur la lèvre inférieure **330"'** et obture l'orifice inférieur **331"'.** Le dispositif **3"'** est muni d'un moyen de maintien de la tige lui permettant de se déplacer suivant son axe: il s'agit d'un alésage axial **69"'** ménagé dans une cheminée **68'"** solidaire de la paroi transversale supérieure **6"'.** La tige axiale mobile **100"'** est munie d'un épaulement **102"'** faisant butée axiale coopérant avec l'extrémité basse **67"'** de ladite cheminée. Elle est placée dans le dispositif d'irremplissabilité **3"'** de telle sorte qu'en position basse, la distance entre ledit épaulement **102"'** et ladite extrémité basse **67"'** de la cheminée **68"'** est inférieure à la distance séparant l'extrémité supérieure **103"'** de ladite tige axiale mobile **100"'** et l'extrémité haute **66"'** de ladite cheminée.

## Revendications

1. Dispositif d'irremplissabilité (3, 3', 3",3'") destiné à être fixé de manière irréversible au goulot (40) d'une bouteille destinée à contenir un liquide et à être fermée par une capsule de bouchage (2), ledit dispositif comprenant des moyens de fixation sensiblement irréversible (360, 360', 360", 360'") dudit dispositif d'irremplissabilité sur ledit goulot, une chambre (300, 300', 300", 300'") comprenant une lèvre inférieure (330, 330', 330", 330'") entourant un orifice inférieur (331, 331', 331", 331'") faisant communiquer l'intérieur de la bouteille avec ladite chambre et emprisonnant une pièce mobile (50, 50', 50", 50'") qui forme clapet en coopérant avec ladite lèvre inférieure, et un conduit axial de distribution (39, 39', 39", 39"') situé au-dessus de ladite chambre, ledit dispositif comprenant également une tige axiale mobile (100, 100', 100", 100'"), solidaire dudit dispositif d'irremplissabilité, dont le déplacement axial par rapport audit dispositif est limité entre une position basse et une position haute, et au moins un obturateur (8, 8', 8", 8'") coopérant avec ladite tige axiale mobile de telle sorte que lorsque ladite tige axiale mobile se trouve en position basse, ledit obturateur obture un orifice (340, 340', 340", 340'") qui est ménagé dans ladite chambre et empêche, même lorsque ladite bouteille est maintenue horizontalement, l'écoulement du liquide, ledit dispositif comprenant une paroi transversale supérieure (301, 6', 6", 6"'), exposée à l'extérieur lorsque la bouteille est décapsulée et munie d'un alésage axial (309, 69', 69", 69'") qui sert de maintien à ladite tige mobile axiale et dans lequel ladite tige axiale mobile peut coulisser et qui est toujours obturé par ladite tige mobile axiale, même lorsque celle-ci se trouve en position basse, ledit dispositif étant **caractérisé en ce que** ledit alésage axial est occupé toujours partiellement par ladite tige mobile axiale, de sorte que, même lorsque ladite tige mobile axiale est en position haute, l'extrémité supérieure (103, 103', 103", 103'") de celle-ci ne déborde pas de la surface supérieure de ladite paroi transversale supérieure.

2. Dispositif d'irremplissabilité (3', 3",3'") selon la revendication 1 dans lequel ledit obturateur (8', 8", 8'") est attaché à ladite tige mobile axiale (100', 100", 100'") ou directement entrainé par celle-ci et dans lequel ledit orifice (340', 340", 340'") est ménagé sur une paroi transversale de la chambre, par exemple sur sa paroi supérieure (301', 301", 301'")

3. Dispositif d'irremplissabilité (3, 3', 3" ,3'") selon l'une quelconque des revendications 1 à 2 dans lequel ladite paroi transversale supérieure est munie d'une cheminée (308, 68', 68", 68'") et ladite tige axiale mobile, munie d'un épaulement (102, 102', 102", 102'") faisant butée axiale coopérant avec l'extrémité basse (302, 67', 67", 67'") de ladite cheminée, est placée dans le dispositif d'irremplissabilité de telle sorte qu'en position basse, la distance d entre ledit épaulement et ladite extrémité basse de ladite cheminée est inférieure à la distance D séparant l'extrémité supérieure (103, 103', 103", 103"') de ladite tige axiale mobile et l'extrémité haute de ladite cheminée.

4. Dispositif d'irremplissabilité (3',3"') selon l'une quelconque des revendications 1 à 3 **caractérisé en ce que** ladite tige axiale mobile est maintenue et guidée par un deuxième moyen de maintien (309', 309'").

5. Dispositif d'irremplissabilité (3',3"') selon l'une quelconque des revendications 1 à 4 **caractérisé en ce qu'**il comprend une pièce mobile (50', 50'") sous forme de bille et un obturateur (8', 8'") sous forme de disque solidaire de ladite tige axiale mobile venant en appui sur la périphérie de la paroi supérieure (301', 301'") de ladite chambre, l'extrémité inférieure (101', 101'") de ladite tige restant toujours à l'intérieur de ladite chambre, et étant, en position basse, distante de ladite bille d'une distance valant au moins le rayon de ladite bille, de façon à ce que lorsque ladite bille se détache de son siège, elle vienne frapper ladite extrémité avec une énergie suffisante pour aider, via ladite tige, ledit disque à se détacher de son siège.

6. Ensemble d'une capsule de bouchage (2) et d'un dispositif d'irremplissabilité (3,3',3",3'") selon l'une quelconque des revendications 1 à 3, dans lequel ladite capsule (2) est munie d'une protubérance axiale (25) et dans lequel ladite tige axiale est placée dans ledit dispositif de telle sorte que son extrémité supérieure (103, 103', 103", 103'") est mise en contact avec ladite protubérance et est entrainée par celle-ci jusqu'à sa position basse, atteinte lorsque ladite capsule est fixée sur ledit goulot.

7. Capsule de bouchage composite (1) comprenant une capsule de bouchage (2) et un dispositif d'irremplissabilité (3'), l'ensemble étant destiné à être assemblé et fixé au goulot (40) d'une bouteille lors du capsulage de ladite bouteille, ledit dispositif d'irremplissabilité étant muni d'un moyen de fixation sensiblement irréversible (360') sur ledit goulot et d'un moyen de solidarisation temporaire (37') coopérant avec un moyen de solidarisation temporaire (204) de ladite capsule et ladite capsule étant munie d'une protubérance axiale (25), ladite tige axiale mobile (100') dudit dispositif d'irremplissabilité étant placée dans ledit dispositif de telle sorte que son extrémité supérieure (103') est mise en contact avec ladite protubérance et est entraînée par celle-ci de telle sorte qu'elle atteint sa position basse lorsque ladite capsule bouche ledit goulot, **caractérisée en ce que** ledit dispositif d'irremplissabilité est un dispositif d'irremplissabilité selon l'une quelconque des revendications 1 à 5.

8. Capsule de bouchage composite (1) selon la revendication 7 dans laquelle lesdits moyens de solidarisation sont des filets de vissage complémentaires (37' et 204), ladite tige axiale mobile (100') se trouvant dans sa position basse lorsque ladite capsule est complètement vissée sur ledit dispositif d'irremplissabilité.

9. Capsule de bouchage composite (1) selon la revendication 7 ou 8, dans laquelle ladite capsule de bouchage (2) comprend une coque métallique (20) composée d'une tête et d'une jupe et comprenant deux parties séparées par une ligne d'affaiblissement (201), une partie inférieure (203) étant destinée à rester solidaire du goulot de la bouteille, par exemple à la suite d'un sertissage sur la contre-bague au cours du capsulage, et une partie supérieure (202), destinée à être séparée dudit dispositif d'irremplissabilité après rupture de ladite ligne d'affaiblissement et à former ainsi une capsule de bouchage amovible.

10. Capsule de bouchage composite (1) selon la revendication 9 dans laquelle ladite partie supérieure (202) est munie dudit moyen de solidarisation temporaire (204) complémentaire de celui (37) dudit dispositif d'irremplissabilité, ledit moyen étant typiquement un filet de vissage.

11. Capsule de bouchage composite (1) selon la revendication 9 dans laquelle la capsule comprend une coque métallique et un insert qui est fixé à l'intérieur de ladite coque et muni dudit moyen de solidarisation temporaire complémentaire de celui dudit dispositif d'irremplissabilité.

12. Capsule de bouchage composite (1) selon l'une quelconque des revendication 7 à 11 dans laquelle ladite capsule est munie d'un insert obturateur (21) comprenant ladite protubérance axiale (25) qui entraîne ladite tige axiale mobile vers sa position basse et la maintient dans cette position tant que la capsule bouche le goulot.

## Patentansprüche

1. Nichtwiederbefüllbarkeitseinrichtung (3, 3', 3", 3'"), die dazu bestimmt ist, auf irreversible Weise auf dem Hals (40) einer Flasche befestigt zu werden, die dazu bestimmt ist, eine Flüssigkeit zu enthalten und durch eine Verschlusskapsel (2) verschlossen zu werden, wobei die Einrichtung Mittel (360, 360', 360", 360"') zur im Wesentlichen irreversiblen Befestigung der Nichtwiederbefüllbarkeitseinrichtung auf dem Hals enthält, eine Kammer (300, 300', 300", 300'"), umfassend eine untere Lippe (330, 330', 330", 330'"), die eine untere Öffnung (331, 331', 331", 331"') umgibt, die das Innere der Flasche mit der Kammer verbindet und einen beweglichen Teil (50, 50', 50", 50"') einschließt, der ein Ventil bildet, wobei er mit der unteren Lippe zusammenwirkt, und eine axiale Verteilungsleitung (39, 39', 39", 39"'), die sich über der Kammer befindet, umfasst, wobei die Einrichtung auch eine bewegliche axiale Stange (100, 100', 100", 100"'), die mit der Nichtwiederbefüllbarkeitseinrichtung verbunden ist und deren Axialverschiebung in Bezug zu der Einrichtung zwischen einer unteren Position und einer oberen Position begrenzt ist, und mindestens ein Verschlusselement (8, 8', 8", 8'") umfasst, das mit der beweglichen axialen Stange zusammenwirkt, so dass, wenn sich die bewegliche axiale Stange in der unteren Position befindet, das Verschlusselement eine Öffnung (340, 340', 340", 340"'), die in der Kammer angeordnet ist, verschließt und, auch wenn die Flasche horizontal gehalten wird, das Ausfließen der Flüssigkeit verhindert, wobei die Einrichtung eine obere Querwand (301, 6', 6", 6"') umfasst, die außen liegt, wenn die Flasche entkapselt ist, und die mit einer Axialbohrung (309, 69', 69", 69"') versehen ist, die zum Halten der beweglichen axialen Stange dient, und in der die bewegliche axiale Stange gleiten kann, und die immer von der beweglichen axialen Stange verschlossen ist, auch wenn sich diese in der unteren Position befindet, wobei die Einrichtung **dadurch gekennzeichnet ist, dass** die axiale Bohrung immer teilweise von der beweglichen axialen Stange eingenommen ist, so dass, auch wenn sich die bewegliche axiale Stange in der oberen Position befindet, das obere Ende (103, 103', 103", 103"') derselben nicht über die Oberseite der oberen Querwand hinausragt.

2. Nichtwiederbefüllbarkeitseinrichtung (3', 3", 3"') nach Anspruch 1, bei der das Verschlusselement (8' 8", 8"') an der beweglichen axialen Stange (100', 100", 100"') befestigt oder direkt von dieser angetrieben wird, und bei der die Öffnung (340', 340", 340"') an einer Querwand der Kammer, beispielsweise an ihrer oberen Wand (301', 301", 301"'), ausgenommen ist.

3. Nichtwiederbefüllbarkeitseinrichtung (3, 3', 3", 3"') nach einem der Ansprüche 1 bis 2, bei der die obere Querwand mit einem Schacht (308, 68', 68", 68"') versehen ist, und die bewegliche axiale Stange, die mit einem Absatz (102, 102', 102", 102'") versehen ist, die als Axialanschlag dient, der mit dem unteren Ende (302, 67', 67", 67"') des Schachtes zusammenwirkt, derart in der Nichtwiederbefüllbarkeitseinrichtung angeordnet ist, dass in der unteren Position der Abstand d zwischen dem Absatz und dem unteren Ende des Schachtes geringer als der Abstand D zwischen dem oberen Ende (103, 103', 103", 103"') der beweglichen axialen Stange und dem oberen Ende des Schachtes ist.

4. Nichtwiederbefüllbarkeitseinrichtung (3', 3"') nach einem der Ansprüche 1 bis 3, **dadurch gekennzeichnet, dass** die bewegliche axiale Stange von einem zweiten Haltemittel (309', 309"') gehalten und geführt wird.

5. Nichtwiederbefüllbarkeitseinrichtung (3', 3"') nach einem der Ansprüche 1 bis 4, **dadurch gekennzeichnet, dass** sie einen beweglichen Teil (50', 50"') in Kugelform und ein Verschlusselement (8', 8") in Scheibenform umfasst, das mit der beweglichen axialen Stange verbunden ist, die an der Peripherie der oberen Wand (301', 301"') der Kammer zur Anlage gelangt, wobei das untere Ende (101', 101"') der Stange immer im Inneren der Kammer bleibt und in der unteren Position von der Kugel um einen Abstand entfernt ist, der mindestens gleich dem Radius der Kugel ist, so dass, wenn sich die Kugel von ihrem Sitz löst, diese an das Ende mit einer ausreichenden Energie anschlägt, um mit Hilfe der Stange die Scheibe beim Lösen von ihrem Sitz zu unterstützen.

6. Einheit aus einer Verschlusskapsel (2) und einer Nichtwiederbefüllbarkeitseinrichtung (3, 3', 3", 3"') nach einem der Ansprüche 1 bis 3, bei der die Kapsel (2) mit einem axialen Vorsprung (25) versehen ist, und bei der die axiale Stange in der Vorrichtung derart angeordnet ist, dass ihr oberes Ende (103, 103', 103", 103"') mit dem Vorsprung in Kontakt gebracht und von diesem in die untere Position geführt wird, die erreicht ist, wenn die Kapsel auf dem Hals befestigt ist.

7. Zusammengesetzte Verschlusskapsel (1), umfassend eine Verschlusskapsel (2) und eine Nichtwiederbefüllbarkeitseinrichtung (3'), wobei die Einheit dazu bestimmt ist, am Hals (40) einer Flasche beim Verkapseln der Flasche montiert und befestigt zu werden, wobei die Nichtwiederbefüllbarkeitseinrichtung mit einem im Mittel (360') zur im Wesentlichen irreversiblen Befestigung auf dem Hals und einem Mittel (37') zur vorübergehenden Befestigung versehen ist, das mit einem Mittel zur vorübergehenden Verbindung (204) der Kapsel zusammenwirkt, und wobei die Kapsel mit einem axialen Vorsprung (25) versehen ist, wobei die bewegliche axiale Stange (100') der Nichtwiederbefüllbarkeitseinrichtung in der Einrichtung derart angeordnet ist, dass ihr oberes Ende (103') mit dem Vorsprung in Kontakt gebracht und von diesem derart mitgenommen wird, dass es seine untere Position erreicht, wenn die Kapsel den Hals verschließt, **dadurch gekennzeichnet, dass** die Nichtwiederbefüllbarkeitseinrichtung eine Nichtwiederbefüllbarkeitseinrichtung nach einem der Ansprüche 1 bis 5 ist.

8. Zusammengesetzt Verschlusskapsel (1) nach Anspruch 7, bei der die Verbindungsmittel komplementäre Schraubgewinde (37' und 204) sind, wobei sich die bewegliche axiale Stange (100') in ihrer unteren Position befindet, wenn die Kapsel zur Gänze auf die Nichtwiederbefüllbarkeitseinrichtung geschraubt ist.

9. Zusammengesetzte Verschlusskapsel (1) nach Anspruch 7 oder 8, bei der die Verschlusskapsel (2) eine metallische Schale (20) umfasst, die aus einem Kopf und einer Schürze besteht und zwei durch eine Schwächungslinie (201) getrennte Teile umfasst, wobei ein unterer Teil (203) dazu bestimmt ist, mit dem Hals der Flasche beispielsweise nach einem Aufsetzen auf den Gegenring während der Verkapselung verbunden zu bleiben, und wobei ein oberer Teil (202) dazu bestimmt ist, von der Nichtwiederbefüllbarkeitseinrichtung nach dem Bruch der Schwächungslinie getrennt zu werden und somit eine abnehmbare Verschlusskapsel zu bilden.

10. Zusammengesetzte Verschlusskapsel (1) nach Anspruch 9, bei der der obere Teil (202) mit dem vorübergehenden Verbindungsmittel (204) versehen ist, das zu jenem (37) der Nichtwiederbefüllbarkeitseinrichtung komplementär ist, wobei das Mittel typischerweise ein Schraubgewinde ist.

11. Zusammengesetzte Verschlusskapsel (1) nach Anspruch 9, bei der die Kapsel eine metallische Schale und einen Einsatz umfasst, der im Inneren der Schale befestigt ist und mit dem vorübergehenden Verbindungsmittel versehen ist, das zu jenem der Nichtwiederbefüllbarkeitseinrichtung komplementär ist.

12. Zusammengesetzte Verschlusskapsel (1) nach einem der Ansprüche 7 bis 11, bei der die Kapsel mit einem Verschlusseinsatz (21) versehen ist, umfassend den axialen Vorsprung (25), der die bewegliche axiale Stange in ihre untere Position mitnimmt und sie in dieser Position hält, solange die Kapsel den Hals verschließt.

## Claims

1. An anti-filling device (3, 3', 3" , 3"') designed to be fixed in an irreversible manner to the neck (40) of a bottle designed to contain a liquid and to be closed by a sealing capsule (2), said device comprising substantially irreversible fixing means (360, 360', 360", 360"') of said anti-filling device on said neck, a chamber (300, 300', 300", 300"') comprising a lower lip (330, 330', 330", 330"') surrounding a lower orifice (331, 331', 331", 331"') causing the interior of the bottle to communicate with said chamber and confining a mobile part (50, 50', 50", 50"') which forms a valve cooperating with said lower lip, and an axial distribution duct (39, 39', 39", 39"') located above said chamber, said device also comprising a mobile axial rod (100, 100', 100'', 100"'), fixed to said anti-filling device, the axial displacement thereof relative to said device being limited between a bottom position and a top position, and at least one stopper (8, 8', 8", 8"') cooperating with said mobile axial rod such that when said mobile axial rod is in the bottom position, said stopper seals an orifice (340, 340', 340", 340"') which is formed in said chamber and prevents the flow of the liquid, even when said bottle is maintained horizontally, said device comprising an upper transverse wall (301, 6', 6", 6"') exposed to the outside when the bottle is uncapped and provided with an axial bore (309, 69', 69'', 69"') which serves to maintain said mobile axial rod and in which said mobile axial rod may slide and which is always sealed by said mobile axial rod, even when said mobile axial rod is in the bottom position, said device being **characterised in that** said axial bore is always partially occupied by said mobile axial rod, such that even when said mobile axial rod is in the top position, the upper end (103, 103', 103'', 103"') thereof does not extend beyond the upper surface of said upper transverse wall.

2. The anti-filling device (3', 3'', 3"') according to claim 1 in which said stopper (8', 8", 8"') is attached to said mobile axial rod (100', 100", 100"') or directly driven thereby and in which said orifice (340', 340", 340"') is formed on a transverse wall of the chamber, for example on the upper wall (301', 301", 301"') thereof.

3. The anti-filling device (3, 3', 3'', 3"') according to any one of claims 1 to 2, in which said upper transverse wall is provided with a shaft (308, 68', 68", 68''') and said mobile axial rod, provided with a shoulder (102, 102', 102", 102"') forming an axial stop cooperating with the bottom end (302, 67', 67", 67"') of said shaft, is placed in the anti-filling device such that in the bottom position, the distance d between said shoulder and said bottom end of said shaft is less than the distance D separating the upper end (103, 103', 103'', 103"') of said mobile axial rod and the top end of said shaft.

4. The anti-filling device (3', 3"') according to any one of claims 1 to 3, **characterised in that** said mobile axial rod is maintained and guided by a second maintaining means (309', 309"').

5. The anti-filling device (3', 3"') according to any one of claims 1 to 4, **characterised in that** it comprises a mobile part (50', 50"') in the form of a ball and a stopper (8', 8"') in the form of a disk fixed to said mobile axial rod bearing against the periphery of the upper wall (301', 301"') of said chamber, the lower end (101', 101"') of said rod always remaining inside said chamber and being, in the bottom position, remote from said ball by a distance of at least the radius of said ball, so that when said ball is detached from its seat, it strikes said end with a sufficient energy to assist, via said rod, said disk in becoming detached from its seat.

6. An assembly of a sealing cap (2) and an anti-filling device (3, 3', 3", 3"') according to any one of claims 1 to 3, in which said capsule (2) is provided with an axial projection (25) and in which said axial rod is placed in said device such that its upper end (103, 103', 103", 103"') is placed in contact with said projection and is driven thereby as far as its bottom position, which is reached when said cap is fixed to said neck.

7. A composite sealing cap (1) comprising a sealing cap (2) and an anti-filling device (3'), the assembly being designed to be assembled and fixed to the neck (40) of a bottle during the capping of said bottle, said anti-filling device being provided with a substantially irreversible fixing means (360') on said neck and with a temporary fixing means (37') cooperating with a temporary fixing means (204) of said cap and said cap being provided with an axial projection (25), said mobile axial rod (100') of said anti-filling device being placed in said device such that its upper end (103') is placed in contact with said projection and is driven thereby such that it reaches its bottom position when said cap seals said neck, **characterised in that** said anti-filling device is an anti-filling device according to any one of claims 1 to 5.

8. The composite sealing cap (1) according to claim 7, in which said fixing means are complementary screw threads (37' and 204), said mobile axial rod (100') being in its bottom position when said cap is fully screwed onto said anti-filling device.

9. The composite sealing cap (1) according to claim 7 or 8, in which said sealing cap (2) comprises a metal shell (20) composed of a head and a skirt and comprising two parts separated by a weakening line (201), a lower part (203) being designed to remain fixed to the neck of the bottle, for example following crimping onto the counter ring during the capping process and an upper part (202) designed to be separated from said anti-filling device after the rupture of said weakening line and thus to form a removable sealing cap.

10. The composite sealing cap (1) according to claim 9, in which said upper part (202) is provided with said temporary fixing means (204) complementary to that (37) of said anti-filling device, said means typically being a screw thread.

11. The composite sealing cap (1) according to claim 9 in which the cap comprises a metal shell and an insert which is fixed to the inside of said shell and provided with said temporary fixing means complementary to that of said anti-filling device.

12. The composite sealing cap (1) according to any one of claims 7 to 11, in which said capsule is provided with a stopper insert (21) comprising said axial projection (25) which drives said mobile axial rod towards its bottom position and maintains said mobile axial rod in this position as long as the cap seals the neck.
